# EUROPÄISCHE PATENTSCHRIFT

(11) **EP 0 784 121 B1**
(45) Veröffentlichungstag und Bekanntmachung des Hinweises auf die Patenterteilung: **09.05.2001**
(21) Anmeldenummer: 96890187.6
(22) Anmeldetag: 05.12.1996
(51) Int. Cl.: E01B 27/17

(54) **Gleisstopfmaschine**
Tamping device for railway track
Bourreuse pour voie ferrée

(30) Priorität: 12.01.1996 AT 5096
(43) Veröffentlichungstag der Anmeldung: 16.07.1997
(73) Patentinhaber: Franz Plasser Bahnbaumaschinen- Industriegesellschaft m.b.H., 1010 Wien (AT)
(72) Erfinder: Theurer, Josef, 1010 Wien (AT); Peitl, Friedrich, 4020 Linz (AT)

(56) Entgegenhaltungen:
- EP-A- 0 564 433
- EP-A- 0 731 217
- GB-A- 2 044 326
- US-A- 4 094 251

## Beschreibung

Die Erfindung betrifft eine Gleisstopfmaschine zum Unterstopfen eines aus Schienen und Schwellen gebildeten Gleises, mit einem auf Schienenfahrwerken abgestützten Maschinenrahmen, einem Gleishebe- und Richtaggregat und einem Bezugsystem für die Gleislagekorrektur sowie mit zwei in Maschinenlängsrichtung unmittelbar hintereinander angeordneten Stopfaggregaten, die jeweils unabhängig voneinander höhenverstellbare, durch Beistellantriebe zueinander beistellbare Stopfwerkzeuge mit Stopfpickeln zum Eintauchen in Schotter beidseits der von den Schienenfahrwerken befahrenen Schienen aufweisen.

Eine derartige Maschine ist bereits aus der US 4 942 821 bekannt und mit einem Gleishebe- und Richtaggregat sowie mit insgesamt vier gleichartig ausgebildeten Stopfaggregaten ausgestattet. Diese sind jeweils paarweise in Maschinenlängsrichtung unmittelbar hintereinander über jeder der beiden Schienen des befahrenen Gleises angeordnet und individuell höhenverstellbar mit dem Maschinenrahmen verbunden. Beim sogenannten Streckenstopfen, das in weichenfreien Gleisabschnitten durchgeführt wird, werden alle vier Stopfaggregate abgesenkt und deren Stopfwerkzeuge unter Verschwenken um in Maschinenquerrichtung verlaufende Achsen zueinander beigestellt. Wird die Maschine in Weichenabschnitten eingesetzt, dann wird pro Schiene nur jeweils ein Stopfaggregat in den Schotter abgesenkt, während das zweite Stopfaggregat in der hochgehobenen Außerbetriebstellung verbleibt. Zusätzlich besteht auch noch die Möglichkeit, jedes einzelne Stopfwerkzeug der abgesenkten Stopfaggregate anhand des Beistellantriebes um die genannte Schwenkachse in eine horizontale Ruhestellung zu verschwenken, wenn z.B. in einer Weiche oder Kreuzung ein Gleishindernis einem Einsetzen des betreffenden Stopfwerkzeuges im Wege steht. In diesem Fall wird mit einem Einzel-Stopfwerkzeug ohne Gegendruck gearbeitet. Eine derartige Maschine ermöglicht jedoch keine optimale Bearbeitung von Weichenabschnitten.

Mehrschwellen-Stopfmaschinen zum Einsatz im Streckengleis sind weiters beispielsweise in der AT 351 070 oder DE-A-2 005 187 geoffenbart. Mit diesen Maschinen ist ein Arbeitseinsatz in Weichenabschnitten nicht möglich.

Andererseits sind auch Maschinen bekannt, die speziell zum Unterstopfen von Weichen mit zwei in Maschinenlängsrichtung hintereinander angeordneten Stopfaggregaten ausgerüstet sind. Eine in der US 4 825 768 oder auch US 4 905 604 beschriebene, derartige Maschine weist ein höhenverstellbares Weichen-Stopfaggregat mit beistell- und seitenverschwenkbaren Stopfwerkzeugen auf. In Maschinenlängsrichtung unmittelbar dahinter ist mit dem Rahmen des Stopfaggregates zusätzlich ein sogenanntes Hilfs-Stopfaggregat verbunden, das anhand einer horizontalen Teleskopführung in Maschinenquerrichtung bis zur äußeren Schiene des Abzweiggleises ausfahrbar ist. Das Hilfs-Stopfaggregat besteht aus lediglich einem einzelnen Paar von beistellbaren Stopfwerkzeugen, die nur an einer Seite der genannten, anhand eines Zusatzhebeaggregates in Übereinstimmung mit dem Bezugsystem der Maschine angehobenen Weichenschiene in den Schotter abgesenkt werden. Soll auch die andere Seite der Schiene unterstopft werden, so muß das Hilfs-Stopfaggregat vorher aus dem Schotter gezogen und in Gleisquerrichtung weiter nach außen verstellt werden.

Schließlich ist es auch gemäß US 5 379 700 bekannt, eine mit einer Zusatzhebeeinrichtung zum Anheben von Weichenabschnitten ausgestattete Stopfmaschine mit einer zweiten, sogenannten Hilfs-Stopfmaschine zu koppeln, wobei die Maschinen im Arbeitseinsatz getrennt verfahren werden. Die erste Stopfmaschine wird im Streckengleis sowie zur Hebung und raschen Fixierung von Weichenabschnitten in der Soll-Lage verwendet, während mit der unmittelbar nachfolgenden Hilfs-Stopfmaschine die großteils bereits unterstopfte Weiche ohne Zeitdruck fertig bearbeitet werden kann.

Die Aufgabe der Erfindung liegt nun in der Schaffung einer Gleisstopfmaschine der eingangs beschriebenen Art, mit der sowohl im Weichen- als auch im Streckenbereich eines Gleises eine optimale Unterstopfung erzielbar ist.

Diese Aufgabe wird mit einer Maschine der eingangs beschriebenen Art dadurch gelöst, daß die Stopfpickel lediglich eines der beiden Stopfaggregate zur Bildung eines Weichen-Stopfaggregates jeweils um eine annähernd in Maschinenlängsrichtung verlaufende Achse querverschwenkbar gelagert und mit einem Verschwenkantrieb verbunden sind, und daß am Maschinenrahmen zwei in Maschinenlängsrichtung voneinander distanzierte Arbeitskabinen vorgesehen sind, die jeweils eine Steuereinrichtung zur Steuerung eines der zwischen den Arbeitskabinen angeordneten Stopfaggregate aufweisen.

Mit dieser Ausbildung ist erstmals sowohl ein speziell zur Weichenbearbeitung ausgebildetes Weichen-Stopfaggregat als auch ein auf eine leistungsfähige Unterstopfung abgestelltes Strecken-Stopfaggregat zur Unterstopfung von weichenfreien Gleisabschnitten auf einer einzigen Maschine angeordnet. Dies bietet den besonderen Vorteil, daß insbesondere Gleisabschnitte mit lediglich kurzen weichenfreien Streckenabschnitten ohne zeitaufwendige Umrüstarbeiten mit dem jeweils optimal geeigneten Stopfaggregat unterstopf. bar sind. Mit der damit möglichen Unterstopfung des gesamten, Strecken-und Weichenbereiche enthaltenden Gleisabschnittes im Rahmen eines einzigen, gemeinsamen Arbeitsdurchganges ist eine gleichmäßigere Gleislagekor rektur unter Erzielung einer dauerhafteren Verdichtung der Schotterauflager möglich.

Weitere erfindungsgemäße Vorteile ergeben sich aus den Unteransprüchen und werden anhand der Beschreibung deutlich.

Im folgenden wird die Erfindung unter Bezugnahme auf das in der Zeichnung dargestellte Ausführungsbeispiel näher erläutert.

Es zeigen:
Fig. 1 eine Seitenansicht einer erfindungsgemäß ausgebildeten Gleisstopfmaschine und
Fig. 2 und 3 jeweils eine schematisierte vergrößerte Ansicht in Maschinenlängsrichtung der in Maschinenlängsrichtung hintereinander angeordneten Stopfaggregate der Maschine.

Eine in Fig. 1 ersichtliche Gleisstopfmaschine 1 weist einen auf Schienenfahrwerken 2 abgestützten Maschinenrahmen 3 auf, der auf einem Gleis 4 in einer durch einen Pfeil 5 angedeuteten Arbeitsrichtung verfahrbar ist. Im Bereich zwischen zwei am Maschinenrahmen 3 vorgesehenen Arbeitskabinen 6 sind an diesem ein Gleishebe- und Richtaggregat 7 sowie zwei Stopfaggregate 8,9 zum Unterstopfen des - aus Schienen 10 und Schwellen 11 gebildeten - Gleises 4 angeordnet. Das Gleishebe- und Richtaggregat 7 ist anhand von Höhenverstellantrieben 12 und Richtantrieben 13 am Maschinenrahmen 3 angelenkt und mit Hebehaken 14 und Rollhebezangen 15 zur Anlage an die Schienen 10 ausgestattet. Eine ebenfalls auf den Schienen 10 des Gleises 4 abrollbare Meßachse 16 zur Abtastung der Gleislage ist einem maschineneigenen Bezugsystem 17 zugeordnet und im Bereich zwischen den beiden - in Maschinenlängsrichtung unmittelbar hintereinander angeordneten - Stopfaggregaten 8,9 höhenverstellbar mit dem Maschinenrahmen 3 verbunden.

Wie nun auch anhand der Fig. 2 und 3 besser zu erkennen ist, sind die Stopfaggregate 8,9 jeweils mittels horizontaler Führungssäulen 18 querverstellbar am Maschinenrahmen 3 gelagert und zur individuellen Verschiebung mit je einem Querverschiebeantrieb 19 verbunden. Jedes Stopfaggregat 8 bzw. 9 weist Stopfwerkzeuge 20 bzw. 21 auf, die anhand von Beistellantrieben 32 zueinander beistellbar ausgebildet und mit Stopfpickeln 22 bzw. 23 versehen sind. Über Höhenverstellantriebe 24 bzw. 25 sind die Stopfaggregate 8,9 unabhängig voneinander absenkbar und damit die Stopfpickel 22,23 in den Schotter beidseits der von den Schienenfahrwerken 2 befahrenen Schienen 10 des Gleises 4 eintauchbar. Zum gleichzeitigen Unterstopfen beider Schienenbereiche sind insgesamt zwei in Maschinenquerrichtung voneinander distanzierte Paare von Stopfaggregaten 8,9 vorgesehen.

Die Stopfpickel 23 der beiden Stopfaggregate 9 sind zur Bildung von Weichen-Stopfaggregaten 29 jeweils um eine annähernd in Maschinenlängsrichtung verlaufende Achse 26 querverschwenkbar gelagert und mit einem Verschwenkantrieb 27 verbunden. Jedes Weichen-Stopfaggregat 29 besteht - in Gleisquerrichtung gesehen - aus insgesamt zwei selbständigen Stopfeinheiten 30, die unabhängig voneinander anhand der Höhenverstellantriebe 25 höhenverstellbar und mittels der Querverschiebeantriebe 19 querverstellbar ausgebildet sind und die jeweils paarweise in bezug auf eine Schiene 10 des Gleises 4 angeordnet sind. Die anderen, für den Einsatz in weichenfreien Streckenabschnitten als Strecken-Stopfaggregate 28 ausgebildeten Stopfaggregate 8 sind bezüglich der Arbeitsrichtung (Pfeil 5) hinter den Weichen-Stopfaggregaten 29 angeordnet und weisen pro Schienenlängsseite vier in Maschinenlängsrichtung hintereinander befindliche Stopfwerkzeuge 20 mit Stopfpickeln 22 auf. Damit können zwei unmittelbar benachbarte Schwellen 11 des Gleises 4 gleichzeitig unterstopft werden.

Im Arbeitseinsatz zum Unterstopfen von Gleisen 4 mit unterschiedlichen Bedingungen wird jeweils gezielt dasjenige Stopfaggregat zur Anwendung gebracht, das den vorherrschenden Verhältnissen besser angepaßt ist. Die Stopfaggregate 8,9 werden dabei individuell von einer wahlweise in der vorderen bzw. hinteren Arbeitskabine 6 befindlichen Arbeitskraft anhand von Steuereinrichtungen 31 den Bedingungen bzw. dem Schienenverlauf entsprechend gesteuert. In weichenfreien Streckenabschnitten werden bevorzugt die sehr leistungsfähigen Strecken-Stopfaggregate 28 zum Einsatz kommen, die durch ihre Querverstellbarkeit auch in Gleisbögen uneingeschränkt anpassungsfähig sind. In Weichen- und Kreuzungsabschnitten hingegen bleiben die Strecken-Stopfaggregate 28 außer Betrieb und werden nur die Weichen-Stopfaggregate 29 abgesenkt, die durch die Gliederung in vier Stopfeinheiten 30 und die seitenverschwenkbaren Stopfpickel 23 bestmöglich auf den jeweiligen unregelmäßigen Schienenverlauf abgestellt werden können. Gleichzeitig können die Weichen-Stopfaggregate 29 aber auch fallweise in Streckenabschnitten eingesetzt werden, wenn besondere, gegebenenfalls auftretende Gleishindernisse stellenweise ein Absenken der Strecken-Stopfaggregate 28 mit all ihren Stopfpickeln 22 unmöglich machen. Der Wechsel zwischen den Stopfaggregaten 8,9 geht hierbei problemlos und vor allem ohne Notwendigkeit von Umrüstarbeiten vonstatten.

## Patentansprüche

1. Gleisstopfmaschine (1) zum Unterstopfen eines aus Schienen (10) und Schwellen (11) gebildeten Gleises (4), mit einem auf Schienenfahrwerken (2) abgestützten Maschinenrahmen (3), einem Gleishebe- und Richtaggregat (7) und einem Bezugsystem (17) für die Gleislagekorrektur sowie mit zwei in Maschinenlängsrichtung unmittelbar hintereinander angeordneten Stopfaggregaten (8,9), die jeweils unabhängig voneinander höhenverstellbare, durch Beistellantriebe (32) zueinander beistellbare Stopfwerkzeuge (20,21) mit Stopfpickeln (22,23) zum Eintauchen in Schotter beidseits der von den Schienenfahrwerken (2) befahrenen Schienen (10) aufweisen, **dadurch gekennzeichnet**, daß die Stopfpickel (23) lediglich eines der beiden Stopfaggregate (9) zur Bildung eines Weichen-Stopfaggregates (29) jeweils um eine annähernd in Maschinenlängsrichtung verlaufende Achse (26) querverschwenkbar gelagert und mit einem Verschwenkantrieb (27) verbunden sind, und daß am Maschinenrahmen (3) zwei in Maschinenlängsrichtung voneinander distanzierte Arbeitskabinen (6) vorgesehen sind, die jeweils eine Steuereinrichtung (31) zur Steuerung eines der zwischen den Arbeitskabinen (6) angeordneten Stopfaggregate (8 bzw. 9) aufweisen.

2. Maschine nach Anspruch 1, dadurch gekennzeichnet, daß das Weichen-Stopfaggregat (29) mit den querverschwenkbaren Stopfpickeln (23) in Arbeitsrichtung vor dem als Strecken-Stopfaggregat (28) für den Einsatz in weichenfreien Streckenabschnitten ausgebildeten zweiten Stopfaggregat (8) angeordnet ist und lediglich zwei in Maschinenlängsrichtung hintereinander angeordnete Stopfwerkzeuge (21) aufweist.

3. Maschine nach Anspruch 1 oder 2, dadurch gekennzeichnet, daß das Strecken-Stopfaggregat (28) zum gleichzeitigen Unterstopfen zweier unmittelbar benachbarter Schwellen (11) vier in Maschinenlängsrichtung hintereinander angeordnete, jeweils mit einem eigenen Beistellantrieb (32) verbundene Stopfwerkzeuge (20) aufweist.

4. Maschine nach einem der Ansprüche 1, 2 oder 3, dadurch gekennzeichnet, daß zwischen beiden Stopfaggregaten (8,9) eine auf den Schienen (10) des Gleises (4) abrollbare, dem Bezugsystem (17) zugeordnete Meßachse (16) zur Abtastung der Gleislage vorgesehen ist.

5. Maschine nach einem der Ansprüche 1 bis 4, dadurch gekennzeichnet, daß beide Stopfaggregate (8,9) querverstellbar am Maschinenrahmen (3) gelagert und mit einem Querverschiebeantrieb (19) verbunden sind.

6. Maschine nach einem der Ansprüche 1 bis 5, dadurch gekennzeichnet, daß zwei in Maschinenquerrichtung voneinander distanzierte Weichen-Stopfaggregate (29) vorgesehen sind, die aus insgesamt vier selbständigen, unabhängig voneinander höhen- und querverstellbaren Stopfeinheiten (30) gebildet sind, wobei diese jeweils paarweise in bezug auf die Schiene (10) des Gleises (4) angeordnet sind.

## Claims

1. A track tamping machine (1) for tamping a track (4) composed of rails (10) and sleepers (11), comprising a machine frame (3) supported on on-track undercarriages (2), a track lifting and lining unit (7) and a reference system (17) for correcting the track position as well as two tamping units (8,9) arranged one immediately following the other in the longitudinal direction of the machine and having respective tamping tools (20,21) with tamping tines (22,23) for immersion into ballast on both sides of the rails (10) on which the on-track undercarriages (2) are travelling, the tamping tools (20,21) being vertically adjustable independently of one another and being squeezable towards one another by means of squeeze drives (32), **characterized in that** the tamping tines (23) of only one of the two tamping units (9), for forming a switch tamping unit (29), are respectively mounted for transverse pivoting about an axis (26) extending approximately in the longitudinal direction of the machine and are connected to a pivot drive (27), and that two operator's cabs (6) distanced from one another in the longitudinal direction of the machine are provided on the machine frame (3), each cab (6) comprising a control device (31) for controlling one of the tamping units (8 or 9) arranged between the operator's cabs (6).

2. A machine according to claim 1, characterized in that the switch tamping unit (29) having the transversely pivotable tamping tines (23) is arranged preceding, in the working direction, the second tamping unit (8) designed as a plain line tamping unit (28) for operation in plain line sections free of switches and only comprises two tamping tools (21) arranged one following the other in the longitudinal direction of the machine.

3. A machine according to claim 1 or 2, characterized in that the plain line tamping unit (28) comprises four tamping tools (20), arranged one following the other in the longitudinal direction of the machine and each being connected to an individual squeeze drive (32), for simultaneously tamping two immediately adjacent sleepers (11).

4. A machine according to one of claims 1, 2 or 3, characterized in that a measuring axle (16), associated with the reference system (17) and designed to roll on the rails (10) of the track (4), is provided between the two tamping units (8,9) for tracing the position of the track.

5. A machine according to one of claims 1 to 4, characterized in that both tamping units (8,9) are mounted for transverse adjustment on the machine frame (3) and are connected to a transverse displacement drive (19).

6. A machine according to one of claims 1 to 5, characterized in that two switch tamping units (29), distanced from one another in the transverse direction of the machine, are provided which are composed of a total of four autonomous tamping devices (30) vertically and transversely adjustable independently of one another, the tamping devices (30) being arranged in pairs respectively with regard to the rail (10) of the track (4).

## Revendications

1. Bourreuse pour voie ferrée (1) pour le bourrage d'une voie (4) formée de rails (10) et de traverses (11), comprenant un cadre de machine (3) supporté sur des bogies pour rails (2), un appareil de levage et d'orientation des rails (7) et un système de référence (17) pour la correction de la position des rails ainsi que deux appareils de bourrage (8, 9) disposés directement l'un derrière l'autre dans la direction longitudinale de la machine, lesquels présentent chacun des outils de bourrage (20, 21) ajustables en hauteur indépendamment l'un de l'autre, positionnables l'un par rapport à l'autre par des commandes de positionnement (32), avec des pics de bourrage (22, 23) destinés à s'enfoncer dans le ballast de part et d'autre des rails (10) sur lesquels avancent les bogies pour rails (2), **caractérisée en ce que** les pics de bourrage (23) de seulement l'un des deux appareils de bourrage (9) sont chacun montés de manière pivotable transversalement autour d'un axe (26) s'étendant approximativement dans la direction longitudinale de la machine pour former un appareil de bourrage d'aiguillage (29) et sont connectés à une commande de pivotement (27), et en ce que deux cabines de travail (6) espacées l'une de l'autre dans la direction longitudinale de la machine sont prévues sur le cadre de la machine (3) et présentent chacune un dispositif de commande (31) pour la commande de l'un des appareils de bourrage (8 ou 9) disposés entre les cabines de travail (6).

2. Machine selon la revendication 1, caractérisée en ce que l'appareil de bourrage d'aiguillage (29) est disposé avec les pics de bourrage (23) pivotables transversalement dans la direction de travail devant le deuxième appareil de bourrage (8) formé en tant qu'appareil de bourrage de ligne (28) pour l'utilisation dans les sections de ligne exemptes d'aiguillage, et présente seulement deux outils de bourrage (21) disposés l'un derrière l'autre dans la direction longitudinale de la machine.

3. Machine selon la revendication 1 ou 2, caractérisée en ce que l'appareil de bourrage de ligne (28) présente, pour un bourrage simultané de deux traverses (11) directement adjacentes, quatre outils de bourrage (20) connectés chacun à une commande de positionnement propre (32) et disposés les uns derrière les autres dans la direction longitudinale de la machine.

4. Machine selon l'une quelconque des revendications 1, 2 ou 3, caractérisée en ce qu'entre deux appareils de bourrage (8, 9), il est prévu un axe de mesure (16) pouvant rouler sur les rails (10) de la voie (4), associé au système de référence (17), pour détecter la position des voies.

5. Machine selon l'une quelconque des revendications 1 à 4, caractérisée en ce que les deux appareils de bourrage (8, 9) sont montés de manière ajustable transversalement sur le cadre de la machine (3) et sont connectés à une commande de déplacement transversal (19).

6. Machine selon l'une quelconque des revendications 1 à 5, caractérisée en ce qu'il est prévu deux appareils de bourrage d'aiguillage (29) espacés l'un de l'autre dans la direction transversale de la machine, lesquels sont formés au total de quatre unités de bourrage (30) autonomes, ajustables en hauteur et transversalement indépendamment les unes des autres, celles-ci étant disposées à chaque fois par paires par rapport aux rails (10) de la voie (4).
